# EUROPÄISCHE PATENTSCHRIFT

(11) **EP 4 400 662 B1**
(45) Veröffentlichungstag und Bekanntmachung des Hinweises auf die Patenterteilung: **01.07.2026**
(21) Anmeldenummer: 23151544.6
(22) Anmeldetag: 13.01.2023
(51) Int. Cl.: E03D 1/14, E03D 5/02, E03D 5/10

(54) **SANITÄRANORDNUNG UND VERFAHREN FÜR IHREN BETRIEB**
SANITARY ASSEMBLY AND PROCEDURE FOR ITS OPERATION
DISPOSITIF SANITAIRE ET PROCÉDURE POUR SON UTILISATION

(43) Veröffentlichungstag der Anmeldung: 17.07.2024
(73) Patentinhaber: Geberit International AG, 8645 Jona (CH)
(72) Erfinder: OBERHOLZER, Roland, 8610 Uster (CH)
(74) Vertreter: Frischknecht, Harry Ralph

(56) Entgegenhaltungen:
- EP-A1- 3 064 664
- AT-A4- 506 791
- US-A1- 2013 086 735
- US-B2- 10 604 924

## Beschreibung

### TECHNISCHES GEBIET

Die vorliegende Erfindung betrifft eine Sanitäranordnung nach Anspruch 1 und ein Betriebsverfahren zum Betrieb einer Sanitäranordnung nach Anspruch 13.

### STAND DER TECHNIK

Aus dem Stand der Technik sind Sanitäranordnungen zur Spülung von Sanitärartikeln bekannt geworden. Typischerweise umfassen derartige Sanitäranordnungen eine Betätigungseinheit mit einem Betätigungselement, mit welchem eine Spülung ausgelöst werden kann. Die Spülung kann jeweils als Vollmengenspülung oder als Teilmengenspülung erfolgen. Bei der Vollmengenspülung entleert sich der gesamte Spülkasten und bei der Teilmengenspülung wird nur ein Teilvolumen des Spülkastens entleert. Der Benutzer ist bei der Auslösung der Spülung auf sich selber gestellt und wählt die passende Spülung aufgrund seiner Einschätzung aus. Im Zweifelsfall wählt der Benutzer meist die Vollmengenspülung. Dies hat den Nachteil, dass die Spülung unter Umständen für die Art der Benützung überdimensioniert ist und dem Sanitärartikel zuviel Spülwasser zuführt.

Eine gattungsbildende Sanitäranordnung wird in der EP3064664A sowie in der AT506791A offenbart.

### DARSTELLUNG DER ERFINDUNG

Ausgehend vom beschriebenen Stand der Technik liegt der Erfindung eine Aufgabe zugrunde, eine Sanitäranordnung anzugeben, die verbesserte Eigenschaften bezüglich des Wasserverbrauchs aufweist. Insbesondere ist es eine bevorzugte Aufgabe, eine Sanitäranordnung anzugeben, mit welcher ein tieferer Wasserverbrauch erreichbar sein wird.

Diese Aufgabe löst der Gegenstand nach Anspruch 1. Demgemäss umfasst eine Sanitäranordnung einen Sanitärartikel, eine Betätigungseinheit, eine mit der Betätigungseinheit wirkverbundene Spüleinheit zur Spülung des Sanitärartikels, und eine mit der Betätigungseinheit wirkverbundene Sensoreinheit. Die Sensoreinheit weist mindestens einen Erfassungssensor zur Erfassung eines Benutzers des Sanitärartikels auf. Der mindestens eine Erfassungssensor ist derart ausgebildet, dass die Benutzercharakteristik eines Benutzers bei der Benutzung des Sanitärartikels erfassbar ist. Die Betätigungseinheit weist weiterhin mindestens ein Betätigungselement und mindestens ein Anzeigeelement auf, dessen Erscheinungsbild je nach Erfassung der Benutzercharakteristik sich ändert, derart, dass dem Benutzer eine der Benutzercharakteristik entsprechende Spülempfehlung durch das mindestens eine Anzeigeelement anzeigbar ist. Der Benutzer kann dann gemäss der Spülempfehlung das Betätigungselement betätigen.

Durch die Anzeige der Spülempfehlung wird dem Benutzer eine Entscheidungshilfe für die Auswahl der Spülung an die Hand gegeben, wobei der Benutzer im Auslösen der Spülung frei bleibt. Das heisst, der Benutzer kann der Spülempfehlung folgen oder er kann die Spülempfehlung ignorieren und selbst die Entscheidung über die Art der Spülung treffen. Die Spülempfehlung korreliert zur erfassten Benutzercharakteristik, wodurch einerseits ein optimales Spülergebnis erreichbar ist und wodurch anderseits der Wasserverbrauch reduziert werden kann.

Wenn der Erfassungssensor einen stehenden Benutzer erfasst, der den Sanitärartikel nur kurzzeitig benutzt, so kann davon ausgegangen werden, dass eine Teilmengenspülung für die Spülung des Sanitärartikels ausreichend ist. Bei der Erfassung einer solchen Benutzercharakteristik weist das Erscheinungsbild des Anzeigeelements den Benutzer auf die Auslösung der Teilmengenspülung hin und der Benutzer kann dann das Betätigungselement entsprechend betätigen.

Wenn der Erfassungssensor einen sitzenden Benutzer erfasst, der den Sanitärartikel zeitlich länger benutzt, so kann davon ausgegangen werden, dass eine Vollmengenspülung für die Spülung des Sanitärartikels eingeleitet werden soll. Bei der Erfassung einer solchen Benutzercharakteristik weist das Erscheinungsbild des Anzeigeelements den Benutzer auf die Auslösung der Vollmengenspülung hin und der Benutzer kann dann das Betätigungselement entsprechend betätigen.

Ein weiterer Vorteil ergeht, dass wenn sich ein Benutzer nicht an vordefinierte Bewegungsmuster hält, der Benutzer die Spülung selbsttätig betätigen kann, ohne dass der Spülempfehlung gefolgt wird.

Wenn ein Benutzer den Sanitärartikel für eine lange Zeit benützt und nur eine geringe Verschmutzung resultiert, wird das Sanitärsystem aufgrund der langen Benutzungsdauer eine Spülempfehlung mit grossem Wasservolumen signalisieren. Hier kann der Benutzer trotz der Spülempfehlung eine Spülung mit einem geringeren Wasservolumen auslösen.

Wenn ein Benutzer den Sanitärartikel für eine kurze Zeit benützt und nur eine grössere Verschmutzung resultiert oder viel Toilettenpapier oder andere Gegenstände in den Sanitärartikel gelegt werden, wird das Sanitärsystem aufgrund der kurzen Benutzungsdauer eine Spülempfehlung mit kleinem Wasservolumen signalisieren. Hier kann der Benutzer trotz der Spülempfehlung eine Spülung mit einem grossen Wasservolumen auslösen.

Die Sanitäranordnung weist in öffentlichen oder halböffentlichen Bereichen weitere Vorteile auf. In diesen Bereichen wird in der Praxis sehr oft mit einer Vollmengenspülung gespült, weil die sichere Ausspülung wichtig ist. Mit der vorgeschlagenen Sanitäranordnung kann dem Benutzer eine entsprechende Empfehlung abgegeben werden.

Unter der Ausdrucksweise "wirkverbunden" wird verstanden, dass die Betätigungseinheit mit der Spüleinheit derart wirkverbunden ist, dass bei Betätigung des Betätigungselements eine Spülung auslösbar ist und dass die Sensoreinheit mit der Betätigungseinheit derart wirkverbunden ist, dass die erfasste Benutzercharakteristik als Signal oder Datensatz der Betätigungseinheit zur Ansteuerung des mindestens einen Anzeigeelements übermittelbar ist.

Die Sensoreinheit kann separat zur Betätigungseinheit angeordnet sein. Die Sensoreinheit kann integral in der Betätigungseinheit integriert angeordnet sein.

Die Spüleinheit ist vorzugweise ein Spülkasten mit einem Spülventil, welches anhand der Betätigung des mindestens einen Betätigungselements angesteuert wird. Das Spülventil kann mechanisch oder elektrisch oder pneumatisch angesteuert werden.

Vorzugsweise ist die Art der Betätigung des mindestens einen Betätigungselements unabhängig von der Anzeige der Benutzercharakteristik am Anzeigeelement durch den Benutzer wählbar.

Der Benutzer kann somit entweder der angezeigten Spülempfehlung folgen oder die angezeigte Spülempfehlung ignorieren, das heisst, selber eine Entscheidung treffen.

Vorzugsweise erfolgt die Spülung ausschliesslich bei Betätigung des mindestens einen Betätigungselements. Die Spülung erfolgt demnach nicht automatisch, sondern ausschliesslich bei Betätigung des Betätigungselements.

Vorzugsweise erfolgt die Spülung ausschliesslich bei Betätigung des mindestens einen Betätigungselements, wobei, wenn bei Ausbleiben der Betätigung des mindestens einen Betätigungselements über eine vorbestimmte Zeitdauer nach Weggang des Benutzers aus dem Erfassungsbereich des Erfassungssensors, die Spülung gemäss der Spülempfehlung oder gemäss einer Vollmengenspülung automatisch ausgelöst wird.

Vorzugsweise liegt die vorbestimmte Zeitdauer nach Ausbleiben der Betätigung im Bereich von 3 bis 60 Sekunden, insbesondere im Bereich von 5 bis 45 Sekunden.

Vorzugsweise sind zwei Betätigungselemente und mindestens ein Anzeigeelement angeordnet, wobei eines der Betätigungselemente für eine Vollmengenspülung vorgesehen ist und wobei das andere der Betätigungselemente für eine Teilmengenspülung vorgesehen ist.

Besonders bevorzugt ist genau ein Anzeigeelement vorgesehen, wobei wenn die Benutzercharaktristik eine Vollmengenspülung erfordert, das Anzeigeelement die Spülempfehlung für das Betätigungselement der Vollmengenspülung anzeigt, und wobei wenn die Benutzercharaktristik eine Teilmengenspülung erfordert, das Anzeigeelement die Spülempfehlung für das Betätigungselement der Teilmengenspülung anzeigt.

Vorzugsweise ist pro Betätigungselement jeweils ein Anzeigeelement angeordnet, wobei wenn die Benutzercharaktristik eine Vollmengenspülung erfordert, das Anzeigeelement, das dem Betätigungselement für die Vollmengenspülung zugeordnet ist, die Spülempfehlung anzeigt, und wobei wenn die Benutzercharaktristik eine Teilmengenspülung erfordert, das Anzeigeelement, das dem Betätigungselement für die Teilmengenspülung zugeordnet ist, die Spülempfehlung anzeigt.

In einer Variante ist das Betätigungselement eine mechanische Betätigungstaste, mit welcher bei der Betätigung eine Betätigungsbewegung und/oder eine Betätigungskraft auf die Spüleinheit bereitstellbar ist. In einer anderen Variante ist das Betätigungselement ein elektronisches Betätigungselement, mit welchem bei Betätigung ein Steuersignal für die Spüleinheit bereitstellbar ist. Das elektronische Betätigungselement kann beispielsweise durch einen induktiven oder kapazitiven Sensor bereitgestellt werden. In einer weiteren Variante ist das Betätigungselement eine pneumatische Betätigungstaste, mit welcher ein pneumatischer Druckstoss auf die Spüleinheit bereitstellbar ist. Das elektronische Betätigungselement kann auch einen Infrarotsensor oder einen Radarsensor oder einen Ultraschallsensor aufweisen.

In einer anderen Ausführungsform ist das Betätigungselement die Form eines Betätigungsbalkens und das Anzeigeelement die Form eines Anzeigebalkens aufweist, wobei der Anzeigebalken eine Anzeige einer der Benutzercharakteristik entsprechenden Spülmenge anzeigt und wobei der Benutzer je nach Ort der Betätigung am Betätigungsbalken eine dem Ort entsprechende Spülmenge auslöst.

Vorzugsweise ist die Betätigung des Benutzers eine Wischbewegung entlang des Betätigungsbalken bis hin zum besagten Ort. Alternativerweise ist die Betätigung des Benutzers eine Tippbewegung am besagten Ort.

Der Betätigungsbalken wird durch ein schmales Betätigungsfeld symbolisiert. Der Betätigungsbalken und der Anzeigebalken können beabstandet zueinander oder übereinander liegen.

Vorzugsweise wird der Betätigungsbalken durch eine Reihe von über den Betätigungsbalken verteilt angeordneten elektronischen Sensoren bereitgestellt. Diese Sensoren können beispielsweise kapazitive oder induktive Sensoren sein, welche in einem den Betätigungsbalken bereitstellenden Sensorfeld angeordnet sind. Diese Sensoren können auch Infrarotsensoren oder Radarsensoren oder Ultraschallsensoren sein. Alternativerweise weist der Betätigungsbalken einen Sensor auf, der derart ausgebildet ist, die Lage der Betätigung im Betätigungsbalken zu erfassen. In der Alternative ist der Sensor vorzugsweise ein Radarsensor, welcher die Handposition bzw. die Fingerposition im Betätigungsbalken erfasst. Der Radarsensor weist vorzugsweise ein hohes Frequenzband auf. Insbesondere im Bereich von 50 bis 70 GHz.

Vorzugsweise umfasst das Anzeigeelement ein Leuchtmittel für die Anzeige, wobei das Leuchtmittel bei der Anzeige der Spülart seine Anzeigeeigenschaft ändert, insbesondere,
dass das Leuchtmittel aufleuchtet, und/oder
dass das Leuchtmittel blinkt, und/oder
dass das Leuchtmittel die Lichtfarbe ändert, und/oder
dass das Leuchtmittel die Helligkeit ändert.

Vorzugsweise ist das Anzeigeelement ein Display oder eine Leuchtdiodenanordnung, wobei mit dem Display oder der Leuchtdiodenanordnung ein Piktogramm anzeigbar ist, das den Benutzer auf das Betätigungselement für die Vollmengenspülung oder auf das Betätigungselement für die Teilmengenspülung hinweist.

Ein Verfahren zum Betrieb einer Sanitäranordnung nach der obigen Beschreibung ist dadurch charakterisiert, dass in einem Verfahrensschritt mit dem mindestens einen Erfassungssensor die Benutzercharakteristik des Benutzers erfasst wird, und dass in einem nachfolgenden Verfahrensschritt das Anzeigeelement ein der Benutzercharakteristik entsprechendes Erscheinungsbild anzeigt.

Eine Betätigungseinheit kann auch ohne die Sensoreinheit ausgebildet sein. Eine solche Betätigungseinheit weist ein Betätigungselement, welches die Form des oben beschriebenen Betätigungsbalkens hat, auf. Der Benutzer kann dann je nach Ort der Betätigung am Betätigungsbalken eine dem Ort entsprechende Spülmenge auslöst. Vorzugsweise ist die Betätigung des Benutzers eine Wischbewegung entlang des Betätigungsbalken bis hin zum besagten Ort. Alternativerweise ist die Betätigung des Benutzers eine Tippbewegung am besagten Ort. Das elektronische Betätigungselement kann beispielsweise durch einen induktiven oder kapazitiven Sensor bereitgestellt werden. Das elektronische Betätigungselement kann auch einen Infrarotsensor oder einen Radarsensor oder einen Ultraschallsensor aufweisen.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine schematische Ansicht der erfindungsgemässen Sanitäranordnung mit einem Benutzer gemäss einer ersten Benutzercharakteristik;
- Fig. 2: eine schematische Ansicht der erfindungsgemässen Sanitäranordnung mit einem Benutzer gemäss einer zweiten Benutzercharakteristik;
- Fig. 3a-3c: Detailansichten einer Variante einer Betätigungseinheit für die Sanitäranordnung nach einem der Figuren 1 und 2;
- Fig. 4a-4c: Detailansichten einer weiteren Variante einer Betätigungseinheit für die Sanitäranordnung nach einem der Figuren 1 und 2; und
- Fig. 5a-5c: Detailansichten einer weiteren Variante einer Betätigungseinheit für die Sanitäranordnung nach einem der Figuren 1 und 2.

### BESCHREIBUNG BEVORZUGTER AUSFÜHRUNGSFORMEN

In den Figuren 1 und 2 wird eine Sanitäranordnung gemäss der vorliegenden Erfindung gezeigt. Die Sanitäranordnung 2 umfasst einen Sanitärartikel 2, eine Betätigungseinheit 3, eine Spüleinheit 4 und eine Sensoreinheit 5.

Der Sanitärartikel 2 weist in der gezeigten Ausführung die Gestalt einer Toilette auf. Der Sanitärartikel 2 kann aber auch ein Urinal sein.

Die Betätigungseinheit 3 ist mit der Spüleinheit 4 wirkverbunden. Die Wirkverbindung trägt das Bezugszeichen 9. Über die Betätigungseinheit 3 kann der Benutzer B eine Spülung auslösen, mit welcher die Spüleinheit 4 angesteuert wird, so dass der Sanitärartikel 2 gespült werden kann. Die Spüleinheit 4 umfasst vorzugsweise einen Spülkasten und ein Spülventil, welches bei der Ansteuerung durch die Betätigungseinheit 3 entsprechend geöffnet wird. Die Spüleinheit kann auch als Druckspüler ausgebildet sein, wobei die Spüleinheit dann kein Spülkasten, sondern nur ein entsprechendes Ventil, aufweist. Ebenfalls kann bei Urinalen die Spüleinheit mit oder ohne Spülkasten ausgebildet sein.

Die Sensoreinheit 5 ist mit der Betätigungseinheit 3 wirkverbunden. In der gezeigten Ausführungsform ist die Sensoreinheit 5 Teil der Betätigungseinheit 3. Die Sensoreinheit 5 ist dazu ausgebildet, den Bewegungen des Benutzers B bei der Benützung des Saniträrartikels 2 zu erfassen.

Die Sensoreinheit 5 weist mindestens einen Erfassungssensor 6 zur Erfassung des Benutzers B, der den Sanitärartikel 2 benützt auf. Der mindestens eine Erfassungssensor 6 ist derart ausgebildet, dass die Benutzercharakteristik eines Benutzers B bei der Benutzung des Sanitärartikels 2 erfassbar ist. Der Erfassungssensor 6 sendet hierzu ein Sensorsignal S aus, welches einen oder mehrere Erfassungsbereiche abdecken kann. Die in der Figur 1 gezeigte Benutzercharakteristik des Benutzers B ist dabei unterschiedlich von der in der Figur 2 gezeigte Benutzercharakteristik. In der Figur 1 ist der Benutzer B sitzend gezeigt und in der Figur 2 ist der Benutzer B stehend gezeigt. Die Betätigungseinheit 3 weist weiterhin mindestens ein Betätigungselement 7 und mindestens ein Anzeigeelement 8 auf. Das Anzeigeelement 8 ist derart ausgebildet, dass dessen Erscheinungsbild je nach Erfassung der Benutzercharakteristik sich ändert, so dass dem Benutzer B eine der Benutzercharakteristik entsprechende Spülempfehlung durch das mindestens eine Anzeigeelement 8 anzeigbar ist. Der Benutzer B kann dann das Betätigungselement 7 nach der Spülempfehlung betätigen. Die Spülempfehlung stellt für den Benutzer eine Entscheidungshilfe dar, welche ihn auf die optimale Spülung, beispielsweise eine Vollmengenspülung oder eine Teilmengenspülung, hinweist. Somit kann die Spülung unter möglichst optimalem, das heisst vorzugsweise mit möglichst minimalem, Einsatz von Spülwasser erfolgen.

Der Benutzer kann die Art der Spülung letztendlich aber selbst beeinflussen, da er das mindestens eine Betätigungselement 7 unabhängig von der Spülempfehlung betätigen kann. Wenn beispielsweise eine Teilmengenspülung empfohlen ist, ist es dem Benutzer möglich, dennoch eine Vollmengenspülung auszulösen und vice-versa.

Vorzugsweise ist die Betätigungseinheit derart ausgebildet, dass die Spülung ausschliesslich bei Betätigung des mindestens einen Betätigungselements erfolgt.

Alternativerweise ist es auch denkbar, dass die Spülung ausschliesslich bei Betätigung des mindestens einen Betätigungselements 7 erfolgt, und dass wenn bei Ausbleiben der Betätigung des mindestens einen Betätigungselements 7 über eine vorbestimmte Zeitdauer nach Weggang des Benutzers B aus dem Erfassungsbereich des Erfassungssensors 6, die Spülung gemäss der Spülempfehlung automatisch ausgelöst wird. Vorzugsweise liegt die vorbestimmte Zeitdauer im Bereich von 3 bis 60 Sekunden, insbesondere im Bereich von 5 bis 45 Sekunden.

In den Figuren 3a bis 3b wird eine erste Variante einer Betätigungseinheit 3 gezeigt. Die Betätigungseinheit 3 umfasst hier zwei Betätigungselemente 7a, 7b und mindestens ein Anzeigeelement 8. Hier sind zwei Anzeigeelemente 8a, 8b angeordnet. In der Figur 3a wird schematisch die Ausgangslage gezeigt. Das Paarung Betätigungselement 7a und Anzeigeelement 8a sind grösser ausgebildet als die Paarung Betätigungselement 7b und Anzeigeelement 8b. Wenn die Benutzercharakteristik die Auslösung einer Vollmengenspülung empfiehlt, so ändert das Anzeigeelement 8a sein Erscheinungsbild und der Benutzer wird darauf hingewiesen, das Betätigungselement 7a zu betätigen. In der Figur 3b ist das eine Anzeigeelement 8a aktiviert und leuchtet beispielsweise auf, was durch die Grauschattierung gezeigt wird. Diese Situation wird in der Figur 3b dargestellt. Wenn die Benutzercharakteristik die Auslösung einer Teilmengenspülung empfiehlt, so ändert das Anzeigeelement 8b sein Erscheinungsbild und der Benutzer wird darauf hingewiesen, das Betätigungselement 7b zu betätigen. In der Figur 3b ist das eine Anzeigeelement 8a aktiviert und leuchtet beispielsweise auf, was durch die Grauschattierung gezeigt wird. Diese Situation wird in der Figur 3c dargestellt.

In der ersten Variante sind die Betätigungselemente 7a, 7b separat zu den beiden Anzeigeelementen 8a, 8b angeordnet. Die Betätigungselemente 7a, 7b können als eine mechanische Betätigungstasten ausgebildet sein, mit welcher bei der Betätigung eine Betätigungsbewegung und/oder eine Betätigungskraft auf die Spüleinheit 4 bereitstellbar ist. Die Betätigungselemente 7a, 7b können auch als elektronische Betätigungselemente ausgebildet sein, mit welchen bei Betätigung ein Steuersignal für die Spüleinheit 4 bereitstellbar ist.

In den Figuren 4a bis 4c wird eine zweite Variante gezeigt. Hier sind die Betätigungselemente 7a, 7b hinter bzw. unter den Anzeigeelementen 8a, 8b angeordnet. Es handelt sich bei den Betätigungselemente 7a, 7b um elektronische Betätigungselemente. Die Figur 4a zeigt die zweite Variante in der Ausgangslage. Die Figur 4b stellt das Äquivalent zur Figur 3b und die Figur 4c stellt das Äquivalent zur Figur 4c dar. Diesbezüglich wird auf die Beschreibung zu den Figuren 3b und 3c beschrieben.

Die hierin genannten elektronischen Betätigungselemente können beispielsweise durch einen induktiven oder kapazitiven Sensor bereitgestellt werden. Auch ist es denkbar, dass die hierin genannten elektronischen Betätigungselemente durch Infrarotsensoren oder Radarsensoren oder Ultraschallsensoren bereitgestellt werden.

In den Figuren 5a bis 5c wird eine dritte Variante gezeigt. Hier ist das Betätigungselement 7 ein Betätigungsbalken und das Anzeigeelement 8 ist ein Anzeigebalken. Die beiden Balken weisen dabei die Form eines Rechtecks auf und überlagern sich in der gezeigten Ausführungsform deckungsgleich. Der Anzeigebalken zeigt eine Anzeige einer der Benutzercharakteristik entsprechenden Spülmenge an. In der Figur 5a ist der Anzeigebalken in der Ausgangslage dargestellt. In der Figur 5b signalisiert der Balken die Spülempfehlung als Teilmengenspülung und in der Figur 5c signalisiert der Balken die Spülempfehlung als Vollmengenspülung. Je nach Ort der Betätigung am Betätigungsbalken kann der Benutzer eine Spülung auslösen. Dabei ist eine Tippbewegung auf den Betätigungsbalken oder eine Schiebebewegung entlang des Betätigungsbalkens, so wie in der Figur 5b durch den Pfeil gezeigt denkbar. Der Benutzer kann, wenn er der Spülempfehlung folgen möchte, auf das Ende des Anzeigebalkens tippen oder mit dem Finger dem Betätigungsbalken entlang bis zum Ende der Anzeige fahren. Der Benutzer löst je nach Ort der Betätigung am Betätigungsbalken eine dem Ort entsprechende Spülmenge aus.

Der Betätigungsbalken wird in einer Variante durch eine Reihe von über den Betätigungsbalken verteilt angeordneten elektronischen Sensoren bereitgestellt. Die Sensoren liegen dabei vorzugsweise in regelmässigen Abständen verteilt über die gesamte Länge des Betätigungsbalkens. Diese Sensoren können beispielsweise kapazitive oder induktive Sensoren sein, welche in einem den Betätigungsbalken bereitstellenden Sensorfeld angeordnet sind.

In einer anderen Variante weist der Betätigungsbalken einen Sensor auf, der derart ausgebildet ist, die Lage der Betätigung im Betätigungsbalken zu erfassen. Hier kann beispielsweise ein Radarsensor eingesetzt werden.

Die in den Figuren 3a bis 5c gezeigten Abmessungen von Betätigungselementen und Anzeigeelementen sind rein exemplarisch und können auch anders ausgebildet sein.

### BEZUGSZEICHENLISTE

- 1: Sanitäranordnung
- 2: Sanitärartikel
- 3: Betätigungseinheit
- 4: Spüleinheit
- 5: Sensoreinheit
- 6: Erfassungssensor
- 7, 7a, 7b: Betätigungselement
- 8, 8a, 8b: Anzeigeelement
- 9: Wirkverbindung
- B: Benutzer

## Patentansprüche

1. Sanitäranordnung (1) umfassend
einen Sanitärartikel (2), beispielsweise ein WC oder ein Urinal,
eine Betätigungseinheit (3),
eine mit der Betätigungseinheit (3) wirkverbundene Spüleinheit (4) zur Spülung des Sanitärartikels (2) und
eine mit der Betätigungseinheit (3) wirkverbundene Sensoreinheit (5),
wobei die Sensoreinheit (5) mindestens einen Erfassungssensor (6) zur Erfassung eines Benutzers (B) des Sanitärartikels (2) aufweist, wobei der mindestens eine Erfassungssensor (6) derart ausgebildet ist, dass die Benutzercharakteristik eines Benutzers (B) bei der Benutzung des Sanitärartikels (2) erfassbar ist, beispielsweise ein stehender oder sitzender Benutzer, und
wobei die Betätigungseinheit (3) weiterhin mindestens ein Betätigungselement (7, 7a, 7b) und mindestens ein Anzeigeelement (8, 8a, 8b) aufweist, **dadurch gekennzeichnet, dass** dessen Erscheinungsbild je nach Erfassung der Benutzercharakteristik sich ändert, derart, dass dem Benutzer (B) eine der Benutzercharakteristik entsprechende Spülempfehlung durch das mindestens eine Anzeigeelement (8, 8a, 8b) anzeigbar ist, nach welcher Spülempfehlung das Betätigungselement (7, 7a, 7b) durch den Benutzer betätigbar ist.

2. Sanitäranordnung (1) nach Anspruch 1, **dadurch gekennzeichnet, dass** die Art der Betätigung des mindestens einen Betätigungselements (7, 7a, 7b) unabhängig von der Anzeige der Benutzercharakteristik am Anzeigeelement (8, 8a, 8b) durch den Benutzer wählbar ist.

3. Sanitäranordnung (1) nach einem der vorhergehenden Ansprüche, **dadurch gekennzeichnet, dass** bei Gebrauch die Spülung ausschliesslich bei Betätigung des mindestens einen Betätigungselements (7, 7a, 7b) erfolgt.

4. Sanitäranordnung (1) nach einem der vorhergehenden Ansprüche, **dadurch gekennzeichnet, dass** bei Gebrauch die Spülung ausschliesslich bei Betätigung des mindestens einen Betätigungselements (7, 7a, 7b) erfolgt, und dass wenn bei Ausbleiben der Betätigung des mindestens einen Betätigungselements (7, 7a, 7b) über eine vorbestimmte Zeitdauer nach Weggang des Benutzers (B) aus dem Erfassungsbereich des Erfassungssensors (6), die Spülung gemäss der Spülempfehlung oder gemäss einer Vollmengenspülung automatisch ausgelöst wird.

5. Sanitäranordnung (1) nach einem der vorhergehenden Ansprüche, **dadurch gekennzeichnet, dass** zwei der genannten Betätigungselemente (7, 7a, 7b) ee angeordnet sind, wobei eines der Betätigungselemente (7, 7a, 7b) für eine Vollmengenspülung vorgesehen ist und wobei das andere der Betätigungselemente (7, 7a, 7b) für eine Teilmengenspülung vorgesehen ist.

6. Sanitäranordnung (1) nach Anspruch 5, **dadurch gekennzeichnet, dass** genau ein Anzeigeelement (8, 8a, 8b) vorgesehen ist, wobei wenn die Benutzercharakteristik eine Vollmengenspülung erfordert, mit dem Anzeigeelement (8, 8a, 8b) die Spülempfehlung für das Betätigungselement (7, 7a, 7b) der Vollmengenspülung anzeigbar ist, und wobei wenn die Benutzercharaktristik eine Teilmengenspülung erfordert, mit dem Anzeigeelement (8, 8a, 8b) die Spülempfehlung für das Betätigungselement (7, 7a, 7b) der Teilmengenspülung anzeigbar ist.

7. Sanitäranordnung (1) nach Anspruch 5, **dadurch gekennzeichnet, dass** pro Betätigungselement (7, 7a, 7b) jeweils ein Anzeigeelement (8, 8a, 8b) angeordnet ist, wobei wenn die Benutzercharaktristik eine Vollmengenspülung erfordert, mit dem Anzeigeelement (8, 8a, 8b), das dem Betätigungselement (7, 7a, 7b) für die Vollmengenspülung zugeordnet ist, die Spülempfehlung anzeigbar ist, und wobei wenn die Benutzercharaktristik eine Teilmengenspülung erfordert, mit dem Anzeigeelement (8, 8a, 8b), das dem Betätigungselement (7, 7a, 7b) für die Teilmengenspülung zugeordnet ist, die Spülempfehlung anzeigbar ist.

8. Sanitäranordnung (1) nach einem der vorhergehenden Ansprüche, **dadurch gekennzeichnet, dass** das Betätigungselement (7, 7a, 7b) eine mechanische Betätigungstaste ist, mit welcher bei der Betätigung eine Betätigungsbewegung und/oder eine Betätigungskraft auf die Spüleinheit (4) bereitstellbar ist; oder dass das Betätigungselement (7, 7a, 7b) ein elektronisches Betätigungselement ist, mit welchem bei Betätigung ein Steuersignal für die Spüleinheit (4) bereitstellbar ist; oder dass das Betätigungselement (7, 7a, 7b) eine pneumatische Betätigungstaste ist, mit welcher ein pneumatischer Druckstoss auf die Spüleinheit (4) bereitstellbar ist.

9. Sanitäranordnung (1) nach einem der vorhergehenden Ansprüche 1 bis 4, **dadurch gekennzeichnet, dass** das Betätigungselement (7, 7a, 7b) die Form eines Betätigungsbalken aufweist und dass das Anzeigeelement (8, 8a, 8b) die Form eines Anzeigebalkens aufweist, wobei der Anzeigebalken eine Anzeige einer der Benutzercharakteristik entsprechenden Spülmenge anzeigt und wobei der Benutzer je nach Ort der Betätigung am Betätigungsbalken eine dem Ort entsprechende Spülmenge auslösbar.

10. Sanitäranordnung (1) nach Anspruch 9, **dadurch gekennzeichnet, dass** die Betätigung des Benutzers mit einer Wischbewegung entlang des Betätigungsbalken bis hin zum besagten Ort bereitstellbar ist; oder dass die Betätigung des Benutzers mit einer Tippbewegung am besagten Ort bereitstellbar ist.

11. Sanitäranordnung (1) nach Anspruch 9 oder 10, **dadurch gekennzeichnet, dass** der Betätigungsbalken durch eine Reihe von über den Betätigungsbalken verteilt angeordneten elektronischen Sensoren bereitgestellt wird; oder dass der Betätigungsbalken einen Sensor aufweist, der derart ausgebildet ist, die Lage der Betätigung im Betätigungsbalken zu erfassen.

12. Sanitäranordnung (1) nach einem der vorhergehenden Ansprüche, **dadurch gekennzeichnet, dass** das Anzeigeelement ein Leuchtmittel für die Anzeige umfasst, wobei das Leuchtmittel bei der Anzeige der Spülart seine Anzeigeeigenschaft ändert, insbesondere,
dass das Leuchtmittel aufleuchtet, und/oder
dass das Leuchtmittel blinkt, und/oder
dass das Leuchtmittel die Lichtfarbe ändert, und/oder
dass das Leuchtmittel die Helligkeit ändert.

13. Sanitäranordnung (1) nach einem der vorhergehenden Ansprüche, **dadurch gekennzeichnet, dass** das Anzeigeelement ein Display oder eine Leuchtdiodenanordnung ist, wobei mit dem Display oder der Leuchtdiodenanordnung ein Piktogramm anzeigbar ist, das den Benutzer auf das Betätigungselement für die Vollmengenspülung oder auf das Betätigungselement für die Teilmengenspülung hinweist.

14. Verfahren zum Betrieb einer Sanitäranordnung (1) nach einem der vorhergehenden Ansprüche, **dadurch gekennzeichnet, dass** in einem Verfahrensschritt mit dem mindestens einen Erfassungssensor (6) die Benutzercharakteristik des Benutzers (B) erfasst wird, und dass in einem nachfolgenden Verfahrensschritt das Anzeigeelement ein der Benutzercharakteristik entsprechendes Erscheinungsbild anzeigt.

## Claims

1. Sanitary arrangement (1) comprising
a sanitary fixture (2), for example a toilet or a urinal,
an actuating unit (3),
a flushing unit (4) operatively connected to the actuating unit (3) for flushing the sanitary fixture (2), and
a sensor unit (5) operatively connected to the actuating unit (3),
wherein the sensor unit (5) comprises at least one detection sensor (6) for detecting a user (B) of the sanitary fixture (2), wherein the at least one detection sensor (6) is designed such that the user characteristics of a user (B) can be detected whilst using the sanitary fixture (2), for example a standing or seated user, and
wherein the actuating unit (3) further comprises at least one actuating element (7, 7a, 7b) and at least one display element (8, 8a, 8b), **characterised in that** the appearance of the display element changes depending on the detection of the user characteristic, such that a flushing recommendation corresponding to the user characteristic can be displayed to the user (B) via the at least one display element (8, 8a, 8b), according to which flushing recommendation the actuating element (7, 7a, 7b) can be actuated by the user.

2. Sanitary arrangement (1) according to claim 1, **characterised in that** the manner of actuating of the at least one actuating element (7, 7a, 7b) is selectable by the user independently of the display of the user characteristic on the display element (8, 8a, 8b).

3. Sanitary arrangement (1) according to one of the preceding claims, **characterised in that**, during use, flushing takes place exclusively upon actuating of the at least one actuating element (7, 7a, 7b).

4. Sanitary arrangement (1) according to one of the preceding claims, **characterised in that**, during use, flushing takes place exclusively upon actuating of the at least one actuating element (7, 7a, 7b) is actuated, and that if, in the absence of actuating of the at least one actuating element (7, 7a, 7b) for a predetermined period of time after the user (B) has left the detection range of the detection sensor (6), flushing is automatically triggered in accordance with the recommended flush or in accordance with a full-volume flush.

5. Sanitary arrangement (1) according to one of the preceding claims, **characterised in that** two of the aforementioned actuating elements (7, 7a, 7b) are provided, wherein one of the actuating elements (7, 7a, 7b) is intended for a full-volume flush and wherein the other of the actuating elements (7, 7a, 7b) is intended for a partial-volume flush.

6. Sanitary arrangement (1) according to claim 5, **characterised in that** exactly one display element (8, 8a, 8b) is provided, wherein, if the user characteristic requires a full-volume flush, the display element (8, 8a, 8b) indicates the flush recommendation for the actuating element (7, 7a, 7b) for the full-volume flush can be displayed, and wherein, when the user characteristic requires a partial-volume flush, the flush recommendation for the actuating element (7, 7a, 7b) for the partial-volume flush can be displayed via the display element (8, 8a, 8b).

7. Sanitary arrangement (1) according to claim 5, **characterised in that** one display element (8, 8a, 8b) is arranged for each actuating element (7, 7a, 7b), wherein, if the user characteristic requires a full-volume flush, the display element (8, 8a, 8b) associated with the actuating element (7, 7a, 7b) for the full-volume flush, and wherein, if the user characteristic requires a partial-volume flush, the flush recommendation can be displayed by the display element (8, 8a, 8b) associated with the actuating element (7, 7a, 7b) for the partial flush, the flush recommendation can be displayed.

8. Sanitary arrangement (1) according to one of the preceding claims, **characterised in that** the actuating element (7, 7a, 7b) is a mechanical actuating button, by means of which an actuating movement and/or an actuating force can be applied to the flushing unit (4) upon actuating; or **in that** the actuating element (7, 7a, 7b) is an electronic actuating element, by means of which a control signal for the flushing unit (4) can be provided upon actuating; or that the actuating element (7, 7a, 7b) is a pneumatic actuating button, by means of which a pneumatic pressure surge can be applied to the flushing unit (4).

9. Sanitary arrangement (1) according to any one of the preceding claims 1 to 4, **characterised in that** the actuating element (7, 7a, 7b) has the form of an actuating bar and **in that** the display element (8, 8a, 8b) has the form of an indicator bar, wherein the indicator bar displays a flush volume corresponding to the user's characteristics and wherein the user can trigger a flush volume corresponding to the location, depending on the point of actuating on the actuator bar.

10. Sanitary arrangement (1) according to claim 9, **characterised in that** the user's actuating can be provided by a swiping movement along the actuating bar up to the said location; or **in that** the user's actuating can be provided by a tapping movement at the said location.

11. Sanitary arrangement (1) according to claim 9 or 10, **characterised in that** the activation bar is provided by a series of electronic sensors arranged across the activation bar; or **in that** the activation bar comprises a sensor configured to detect the position of the activation within the activation bar.

12. Sanitary arrangement (1) according to one of the preceding claims, **characterised in that** the display element comprises a light source for the display, wherein the light source changes its display characteristic when displaying the flush type, in particular,
that the light source illuminates, and/or
that the light source flashes, and/or
that the light source changes the colour of the light, and/or
that the light source changes its brightness.

13. Sanitary arrangement (1) according to one of the preceding claims, **characterised in that** the display element is a display or a light-emitting diode arrangement, wherein the display or the light-emitting diode arrangement is capable of displaying a pictogram which directs the user's attention to the actuating element for the full-volume flush or to the actuating element for the partial-volume flush.

14. A method for operating a sanitary arrangement (1) according to any one of the preceding claims, **characterised in that**, in a method step, the user characteristic of the user (B) is detected by the at least one detection sensor (6), and that, in a subsequent method step, the display element displays an appearance corresponding to the user characteristic.

## Revendications

1. Un dispositif sanitaire (1) comprenant un appareil sanitaire (2), par exemple un WC ou un urinoir, une unité d'actionnement (3), une unité de rinçage (4) reliée de manière fonctionnelle à l'unité d'actionnement (3) pour le rinçage de l'élément sanitaire (2) et une unité de détection (5) reliée de manière fonctionnelle à l'unité d'actionnement (3),
l'unité de détection (5) comportant au moins un capteur de détection (6) pour détecter un utilisateur (B) de l'élément sanitaire (2), ledit au moins un capteur de détection (6) étant conçu de telle sorte que les caractéristiques d'un utilisateur (B) puissent être détectées lors de l'utilisation de l'élément sanitaire (2), par exemple un utilisateur étant debout ou assis, et l'unité d'actionnement (3) comportant en outre au moins un élément d'actionnement (7, 7a, 7b) et au moins un élément d'affichage (8, 8a, 8b), **caractérisé en ce que** l'apparence de ce dernier change en fonction de la détection de la caractéristique de l'utilisateur, de telle sorte qu'une recommandation de rinçage correspondant à la caractéristique de l'utilisateur puisse être affichée à l'utilisateur (B) par l'au moins un élément d'affichage (8, 8a, 8b), et où l'élément d'actionnement (7, 7a, 7b) pourra être actionné selon cette recommandation de rinçage par l'utilisateur.

2. Le dispositif sanitaire (1) selon la revendication 1, **caractérisé en ce que** le mode d'actionnement de l'au moins un élément d'actionnement (7, 7a, 7b) peut être sélectionné par l'utilisateur indépendamment de l'affichage des caractéristiques de l'utilisateur sur l'élément d'affichage (8, 8a, 8b).

3. Le dispositif sanitaire (1) selon l'une des revendications précédentes, **caractérisé en ce que** lors de l'utilisation, la chasse d'eau ne peut être déclenchée que par l'actionnement de l'au moins un élément d'actionnement (7, 7a, 7b).

4. Le dispositif sanitaire (1) selon l'une des revendications précédentes, **caractérisé en ce que** lors de l'utilisation, la chasse d'eau ne peut être déclenchée que par l'actionnement de l'au moins un élément d'actionnement (7, 7a, 7b), et **en ce que**, en l'absence d'actionnement de l'au moins un élément d'actionnement (7, 7a, 7b) pendant une durée prédéterminée après le départ de l'utilisateur (B) de la zone de détection du capteur de détection (6), la chasse d'eau est déclenchée automatiquement conformément à la recommandation de rinçage ou conformément à un rinçage à volume complet.

5. Le dispositif sanitaire (1) selon l'une des revendications précédentes, **caractérisé en ce que** deux desdits éléments d'actionnement (7, 7a, 7b) sont disposés, l'un des éléments d'actionnement (7, 7a, 7b) étant prévu pour un rinçage à volume complet et l'autre des éléments d'actionnement (7, 7a, 7b) étant prévu pour un rinçage à volume partiel.

6. Le dispositif sanitaire (1) selon la revendication 5, **caractérisé en ce qu'**un seul élément d'affichage (8, 8a, 8b) est prévu, où lorsque la caractéristique de l'utilisateur exige un rinçage à volume complet, la recommandation de rinçage pour l'élément d'actionnement (7, 7a, 7b) du rinçage à volume complet peut être affichée avec l'élément d'affichage (8, 8a, 8b), et où lorsque la caractéristique de l'utilisateur exige un rinçage à volume partiel, la recommandation de rinçage pour l'élément d'actionnement (7, 7a, 7b) du rinçage à volume partiel peut être affichée avec l'élément d'affichage (8, 8a, 8b).

7. Le dispositif sanitaire (1) selon la revendication 5, **caractérisé en ce qu'**un élément d'affichage (8, 8a, 8b) est disposé pour chaque élément d'actionnement (7, 7a, 7b), où lorsque la caractéristique de l'utilisateur exige un rinçage à volume complet, l'élément d'affichage (8, 8a, 8b) étant associé à l'élément d'actionnement (7, 7a, 7b) pour le rinçage à volume complet permet d'afficher la recommandation de rinçage, et où lorsque la caractéristique de l'utilisateur exige un rinçage à volume partiel, l'élément d'affichage (8, 8a, 8b) étant associé à l'élément d'actionnement (7, 7a, 7b) pour le rinçage à volume partiel permet d'afficher la recommandation de rinçage.

8. Le dispositif sanitaire (1) selon l'une des revendications précédentes, **caractérisé en ce que** l'élément d'actionnement (7, 7a, 7b) est un bouton d'actionnement mécanique, avec lequel, lors de l'actionnement, un mouvement d'actionnement et/ou une force d'actionnement peut être appliqué à l'unité de rinçage (4) ; ou **en ce que** l'élément d'actionnement (7, 7a, 7b) est un élément d'actionnement électronique, avec lequel, lors de l'actionnement, un signal de commande pour l'unité de rinçage (4) peut être fourni ; ou **en ce que** l'élément d'actionnement (7, 7a, 7b) est un bouton d'actionnement pneumatique, avec lequel un coup de pression pneumatique peut être fourni à l'unité de rinçage (4).

9. Le dispositif sanitaire (1) selon l'une des revendications 1 à 4 précédentes, **caractérisé en ce que** l'élément d'actionnement (7, 7a, 7b) se présente sous la forme d'une barre d'actionnement et **en ce que** l'élément d'affichage (8, 8a, 8b) a la forme d'une barre d'affichage, la barre d'affichage indiquant un volume de chasse d'eau correspondant à la caractéristique de l'utilisateur et l'utilisateur pouvant déclencher, en fonction de l'emplacement de l'actionnement sur la barre d'actionnement, un volume de chasse d'eau correspondant à cet emplacement.

10. Le dispositif sanitaire (1) selon la revendication 9, **caractérisé en ce que** l'actionnement par l'utilisateur peut être effectué par un mouvement de balayage le long de la barre d'actionnement jusqu'à l'emplacement susmentionné ; ou **en ce que** l'actionnement par l'utilisateur peut être effectué par un mouvement de tapotement à l'emplacement susmentionné.

11. Le dispositif sanitaire (1) selon la revendication 9 ou 10, **caractérisé en ce que** la barre d'actionnement est constituée d'une série de capteurs électroniques répartis sur la barre d'actionnement ; ou **en ce que** la barre d'actionnement comporte un capteur conçu pour détecter la position de l'actionnement sur la barre d'actionnement.

12. Le dispositif sanitaire (1) selon l'une des revendications précédentes, **caractérisé en ce que** l'élément d'affichage comprend un moyen d'éclairage pour l'affichage, le moyen d'éclairage modifiant ses propriétés d'affichage lors de l'affichage du type de chasse d'eau, en particulier
**en ce que** le moyen d'éclairage s'allume, et/ou
**en ce que** le moyen d'éclairage clignote, et/ou
**en ce que** le moyen d'éclairage change la couleur de la lumière, et/ou
**en ce que** le moyen d'éclairage change la luminosité.

13. Le dispositif sanitaire (1) selon l'une des revendications précédentes, **caractérisé en ce que** l'élément d'affichage est un écran ou un ensemble de diodes électroluminescentes, l'écran ou l'ensemble de diodes électroluminescentes permettant d'afficher un pictogramme qui indique à l'utilisateur l'élément d'actionnement pour le rinçage à volume complet ou l'élément d'actionnement pour le rinçage à volume partiel.

14. Un procédé de fonctionnement d'un dispositif sanitaire (1) selon l'une des revendications précédentes, **caractérisé en ce que**, dans une étape du procédé, la caractéristique de l'utilisateur (B) est détectée à l'aide d'au moins un capteur de détection (6), et **en ce que**, dans une étape suivante du procédé, l'élément d'affichage affiche une apparence correspondant à la caractéristique de l'utilisateur.
